# EUROPÄISCHE PATENTSCHRIFT

(11) **EP 3 621 065 B1**
(45) Veröffentlichungstag und Bekanntmachung des Hinweises auf die Patenterteilung: **29.03.2023**
(21) Anmeldenummer: 19189756.0
(22) Anmeldetag: 02.08.2019
(51) Int. Cl.: G10K 11/162, G10K 11/168, E04B 1/88, E04B 1/76, E04B 9/00, E04B 1/92, G06F 119/08

(54) **DÄMMELEMENT**
INSULATION ELEMENT
ÉLÉMENT ISOLANT

(30) Priorität: 06.09.2018 DE 202018105093 U
(43) Veröffentlichungstag der Anmeldung: 11.03.2020
(73) Patentinhaber: Sadlowsky Produktions- und Vertriebs GmbH, 85467 Niederneuching (DE)
(72) Erfinder: GUCKELSBERGER, Nobert, Dipl.- Ing., 85232 Bergkirchen (DE)
(74) Vertreter: Brinkmann & Partner

(56) Entgegenhaltungen:
- DE-A1-102010 053 611
- GB-A- 2 405 415
- JP-A- 2001 030 397
- US-A1- 2014 260 032

## Beschreibung

Die Erfindung betrifft ein Dämmelement zum Einsatz als Wanddämmelement oder Deckendämmelement in Wand- und/oder Deckendämmungen zum Zwecke der Wärmedämmung, Schalldämmung und/oder Lichtdämmung von Räumen, aus einer vollständig geschlossen ausgebildeten Tasche, wobei die Tasche mit einem Dämmmaterial, insbesondere aus losen Mineralwollfasern, Mineralfaserplatten, gepressten oder schüttfähigen organischen Fasern, wie beispielsweise Zellulose befüllt ist, wobei die Tasche aus zwei wenigstens teilweise aus Kunststoff bestehenden Bahnen gebildet ist, wobei zur Ausbildung der Tasche die zwei sich hinsichtlich ihrer Zusammensetzung und/oder ihrer Oberflächenbeschaffenheit voneinander unterscheidenden Bahnen übereinandergelegt sind und vollständig entlang einem umlaufenden Rand miteinander verbunden sind. Derartige gattungsgemäße Dämmelemente sind aus dem Stand der Technik gut bekannt, so dass es eines druckschriftlichen Nachweises nicht bedarf. Besagte Dämmelemente haben sich insbesondere beim Innenausbau zur Wärmedämmung oder Schalldämmung bewährt. So ist es möglich, Decken oder Wände aus diesen Dämmelementen zu bauen oder auszustatten.

Aus der GB2405415 A ist ein Dämmelement mit den Merkmalen des Oberbegriffs des Anspruchs 1 bekannt, welches zur Isolierung von Dächern verwendet wird und bevorzugt eine metallisierte Seite aufweist. Ein weiteres Dämmelement welches als geschlossene Tasche ausgebildet ist, wurde aus der JP 2001 030397 A bekannt.

Gleichwohl besteht ein vitales Interesse daran, die Einsatzgebiete von Dämmelementen zu vergrößern. Zu diesem Zweck ist es gewünscht, das Funktionsspektrum der Dämmelemente auszuweiten.

Es ist daher die **Aufgabe** der Erfindung, ein Dämmelement anzugeben, dass hinsichtlich seines Einsatzbereichs gegenüber gattungsgemäßen Dämmelementen verbessert ist.

Zur **Lösung** der Aufgabe schlägt die Erfindung ein gattungsgemäßes Dämmelement vor, welches sich dadurch auszeichnet, dass eine erste der Außenseiten des Dämmelements durch die Zusammensetzung und/oder die Oberflächenbeschaffenheit der ersten Bahn als Wärmeabsorber, Lichtabsorber und/oder UV-Absorber ausgebildet ist, wobei die Außenseite der ersten Bahn schwarz gefärbt ist, und dass eine zweite Außenseite des Dämmelements durch die Zusammensetzung und/oder die Oberflächenbeschaffenheit der zweiten Bahn als Wärmereflektor, Lichtreflektor und/oder UV-Reflektor ausgebildet ist, wobei die Außenseite der zweiten Bahn weiß gefärbt ist.

Durch die erfindungsgemäße Ausgestaltung ist es nun erstmals möglich, verschiedene Seiten des Dämmelements mit unterschiedlichen Eigenschaften auszustatten. Dies ist insbesondere dann von Vorteil, wenn die Dämmelemente in Zwischendecken oder in Zwischenwänden verbaut sind. So ist es mit dem erfindungsgemäßen Dämmelement möglich, eine der Bahnen so auszubilden, dass sie vergleichsweise gute Absorptionseigenschaften hinsichtlich Wärmestrahlung aufweist, während die andere Bahn vergleichsweise gute Reflexionseigenschaften hinsichtlich Wärmestrahlung aufweist. Auf diesem Weg kann, wenn das Dämmelement zwischen zwei Räumen angeordnet ist, die Wärme im einen Raum absorbiert und die Wärme im anderen Raum reflektiert werden. Ein weiterer Vorteil besteht darin, Decken und/oder Wände, die aus einer Vielzahl von Dämmelementen bestehen oder damit ausgestattet sind, in einem bestimmten Muster anzuordnen. Dabei ein bestimmter Teil der Dämmelemente mit der anderen Bahn dem Raum zugewandt angeordnet als der andere Teil der Dämmelemente. So entsteht ein Muster, bei dem jedes Dämmelement der ersten Gruppe eine hohe Absorptionsleistung aufweist und jedes Dämmelement der zweiten Gruppe eine hohe Reflexionsleistung aufweist. Durch den Anteil der jeweiligen Dämmelemente an der Gesamtanzahl der Dämmelemente kann die Gesamtreflexion oder auch die lokale Reflexion in einem Bereich eines Raums eingestellt werden, ohne, dass unterschiedliche Dämmelemente eingesetzt werden müssen. Vielmehr kann dies erfindungsgemäß mit einer einzigen Sorte Dämmelement erzielt werden, indem eine gewünschte Anzahl der Dämmelemente mit einer anderen raumseitigen Bahn angeordnet wird als der Rest.

Gleiches gilt für elektromagnetische Strahlung im sichtbaren Spektrum oder im UV-Spektrum. Insbesondere hinsichtlich der Lichtdämmung ist es ebenfalls von Vorteil, die Grundhelligkeit des Raums durch abwechselnde Anordnung der Dämmelemente mit den jeweiligen dem Raum zugewandten Bahnen einzustellen.

Ebenso ist es möglich, die Dampfdiffusionseigenschaften der beiden Seiten des Dämmelements unterschiedlich einzustellen, beispielsweise eine dampfdiffusionsdichte Seite mit einer dampfdiffusionsoffenen Seite zu kombinieren. Durch diese Maßnahme in Verbindung mit der Dämmdicke lassen sich Taupunkte etc. variabel einstellen.

Erfindungsgemäß ist das Dämmelement aus zwei wenigstens teilweise aus Kunststoff bestehenden Bahnen gebildet, welche mit einem Dämmmaterial gefüllt ist. Die Bahnen sind vorzugsweise als Kunststofffolien ausgebildet. Zur Ausbildung der Tasche sind die Bahnen übereinander gelegt und vollständig entlang einem umlaufenden Rand miteinander verbunden. Vorzugsweise sind die Bahnen hierzu stoffschlüssig verbunden, insbesondere verschweißt. Andere Verbindungen, wie verkleben und/oder verklammern oder dergleichen sind möglich.

Als Dämmmaterial können biegesteife Dämmplatten oder loses Dämmmaterial verwendet werden. Dämmplatten im Sinne der Erfindung weisen verpresste und mit einem Bindemittel versetzte Fasern, insbesondere Mineralwollfasern, auf. Loses Dämmmaterial umfasst insbesondere unverpresste Faserstoffe, insbesondere unverpresste Mlneralwollfasern. Mineralwollfasern sind in diesem Zusammenhang besonders bevorzugt, da sie exzellente Dämmeigenschaften aufweisen und darüber hinaus vergleichsweise brandsicher sind. Selbstverständlich können auch organische Fasern, wie Zellulose zur Anwendung kommen, auch in Mischungen mit anorganischen Fasern, hergestellt aus Glas-, Schlacken- oder Steinwolle.

Durch die Wahl der Zusammensetzung bzw. der Oberflächenbeschaffenheit lässt sich jedoch nicht nur das Absorptions- und Streuungsverhalten gegenüber elektromagnetischen Wellen beeinflussen, sondern auch gegenüber Materiewellen. Folglich sind auch die akustischen Eigenschaften, insbesondere die Schalldämmeigenschaften, bei dem erfindungsgemäßen Dämmelement einstellbar.

Erfindungsgemäß ist die Zusammensetzung und/oder die Oberflächenbeschaffenheit der Bahnen so eingestellt, dass auftreffende elektromagnetische Strahlung unterschiedlich absorbiert und/oder gestreut wird. Hierdurch können insbesondere Wärmestrahlungsabsorption, Lichtabsorption und UV-Absorption der jeweiligen Seiten eingestellt werden. Durch die Beeinflussung der Absorptions- und Streuungseigenschaften kann von der eingestrahlten elektromagnetischen Strahlung lediglich derjenige Anteil reflektiert werden, der nicht absorbiert oder gestreut wurde. Hierdurch lassen sich mit einem Dämmelement lediglich durch dessen Ausrichtung verschiedene Dämmeigenschaften und -leistungen einstellen.

Es ist gemäß einem besonders bevorzugten Merkmal der Erfindung vorgesehen, dass die Zusammensetzung und/oder die Oberflächenbeschaffenheit der Bahnen so eingestellt ist, dass auftreffende elektromagnetische Strahlung mit einer Wellenlänge von 50 µm bis 10 nm unterschiedlich absorbiert und/oder gestreut wird. Dieser Wellenlängenbereich erfasst das Infrarotspektrum, das Lichtspektrum und das UV-Spektrum. Besonders bevorzugt ist die Zusammensetzung und/oder die Oberflächenbeschaffenheit der Bahnen so eingestellt, dass auftreffende elektromagnetische Strahlung mit einer Wellenlänge von 380 nm bis 780 nm unterschiedlich absorbiert und/oder gestreut wird. Diese Wellenlängen bilden den sichtbaren Bereich der elektromagnetischen Strahlung (Licht) Durch die erfindungsgemäße Ausgestaltung ist es möglich, selektiv einzelne Wellenlängen oder Wellenlängenbereiche des eintreffenden Lichts herauszufiltern. Dies kann insbesondere in Gewächshäusern oder Therapieräumen von Vorteil sein, da bestimmte Wellenlängenbereich für Pflanzenwachstum oder für das Erreichen von Therapiezielen besonders hilfreich sind. Dies insbesondere in Kombination mit den vorteilhaften Wärmereflexions- und/oder Wärmedämmeigenschaften des erfindungsgemäßen Dämmelements.

Gemäß einem bevorzugten Merkmale der Erfindung ist es vorgesehen, dass eine erste der beiden Bahnen die auftreffende elektromagnetische Strahlung nahezu vollständig absorbiert und/oder streut. Erfindungsgemäß wird ein Dämmelement vorgeschlagen, bei dem eine erste der beiden Außenseiten durch die Zusammensetzung und/oder die Oberflächenbeschaffenheit der ersten Bahn als Wärmeabsorber, Lichtabsorber und/oder UV-Absorber oder Dampfdiffusionsschicht ausgebildet ist. "Absorber" im Sinne der Erfindung bezeichnet dabei, dass die Außenseite der ersten Bahn die eintreffende elektromagnetische Strahlung nahezu vollständig absorbiert und/oder streut. "Nahezu vollständig" bezeichnet im Sinne der Erfindung einen Zustand, der technisch möglich und mit betriebswirtschaftlich vertretbarem Aufwand zu erreichen ist.

Erfindungsgemäß ist die Außenseite der ersten Bahn als Lichtabsorber auszubilden. Hierfür ist es vorgesehen, dass zumindest die Außenseite der ersten Bahn schwarz gefärbt ist. Vorzugsweise weist die erste der beiden Bahnen ein Schwarzpigment auf. Vorzugsweise ist die erste Bahn aus einem schwarz gefärbten Kunststoff gebildet. Dies lässt sich erreichen, indem der Kunststoff beim Herstellungsprozess mit Schwarzpigment versetzt wird. Dies kann beispielsweise während der Extrusion der Bahn geschehen. Bevorzugte Schwarzpigmente sind Anilinschwarz, Ruß, Eisenoxidschwarz, Spinellschwarz oder ein Gemisch hieraus.

Erfindungsgemäß ist es vorgesehen, dass eine zweite der beiden Bahnen die auftreffende elektromagnetische Strahlung nahezu vollständig reflektiert. Erfindungsgemäß ist eine zweite der beiden Außenseiten durch die Zusammensetzung und/oder die Oberflächenbeschaffenheit der zweiten Bahn als Wärmereflektor, Lichtreflektor und/oder UV-Reflektor ausgebildet ist. "Nahezu vollständig" bezeichnet im Sinne der Erfindung einen Zustand, der technisch möglich und mit betriebswirtschaftlich vertretbarem Aufwand zu erreichen ist.

Es sind auch Kombinationen denkbar. Es ist insbesondere bevorzugt, dass eine Außenseite als Reflektor in einem Wellenlängenbereich und als Absorber in einem anderen Wellenlängenbereich wirkt. Insbesondere die Kombination auf Lichtreflektor und UV-Absorber hat sich als besonders vorteilhaft erwiesen.

Erfindungsgemäß ist die Außenseite der zweiten Bahn als Lichtreflektor ausgebildet. Hierfür ist es vorgesehen, dass zumindest die Außenseite der zweiten Bahn weiß gefärbt ist. Vorzugsweise ist die zweite Bahn aus einem weißen Kunststoff gebildet. Sofern ein kristalliner Kunststoff wie beispielsweise Polyethylen oder Polypropylen verwendet wird, ist es nicht unbedingt notwendig die Außenseite gesondert einzufärben, da diese Kunststoffe selbst weiß sind. Allerdings verfärben sich die Kunststoffe nach hinreichender Strahlungsexposition durch Zersetzungsprozesse. Es ist daher bevorzugt, dass die zweite der beiden Bahnen ein Weißpigment aufweist. Dies lässt sich erreichen, indem der Kunststoff beim Herstellungsprozess mit Weißpigment versetzt wird. Dies kann beispielsweise während der Extrusion der Bahn geschehen. Bevorzugte Weißpigmente sind Bariumsulfat, Titandioxid, Calciumcarbonat, Zinksulfid, Zinkoxid oder ein Gemisch hieraus.

Die Erfindung wird nachfolgend anhand eines Ausführungsbeispiels erklärt. Dabei zeigt
- Fig.1: Einen Ausschnitt einer Decke mit Dämmelementen gemäß der Erfindung in schematischer Darstellung.

Figur 1 zeigt einen Ausschnitt einer Zimmerdecke 1, welche aus Dämmelementen 2, 3 gebildet ist.

Die Dämmelemente 2,3 weisen jeweils eine als Lichtreflektor und eine als Lichtabsorber ausgebildete Außenseite auf. Die ersten Dämmelemente 2 sind dabei mit der als Lichtabsorber ausgebildeten Außenseite dem Zimmer zugewandt. Die als Lichtreflektor ausgebildete Außenseite befindet sich in diesem Fall auf der dem Zimmer abgewandten Seite des Dämmelements 2. Die zweiten Dämmelemente 3 sind hingegen mit der als Lichtreflektor ausgebildeten Außenseite dem Zimmer zugewandt. Die als Lichtabsorber ausgebildete Außenseite befindet sich in diesem Fall auf der dem Zimmer abgewandten Seite des Dämmelements 3. Hierdurch können - im Unterschied zum Stand der Technik - mit nur einem Dämmelement 2, 3 unterschiedliche Eigenschaften einer Dämmung beeinflusst werden.

Durch die schachbrettartige Anordnung der Dämmelemente 2, 3 über den gezeigten Ausschnitt der Zimmerdecke 1 erlaubt die Beeinflussung und Einstellung der Lichtverhältnisse in dem zu dämmenden Zimmer.

Vorliegend sind die Außenseiten ersten Bahnen der Dämmelemente 2 mittels eines Schwarzpigments schwarz gefärbt. Dieses Schwarzpigment absorbiert nicht nur Licht, sondern auch zumindest teilweise im IR-Spektrum, so dass einfallende Wärmestrahlung ebenfalls zumindest teilweise absorbiert wird. Hierdurch lässt sich überdies das Raumklima beeinflussen.

Ferner sind die Außenseiten der zweiten Bahnen der Dämmelemente 3 mittels eines Weißpigments weiß gefärbt. Vorliegend wird als Weißpigment Titandioxid verwendet. Titandioxid hat den Vorteil, dass es im sichtbaren Spektrum der elektromagnetischen Strahlung als Reflektor wirkt und darüber hinaus gesundheitsschädliche UV-Strahlung zumindest teilweise absorbiert.

### Bezugszeichen

- 1: Decke
- 2: Dämmelement
- 3: Dämmelement

## Patentansprüche

1. Dämmelement zum Einsatz als Wanddämmelement oder Deckendämmelement in Wand- und/oder Deckendämmungen oder Dachbereichen zum Zwecke der Wärmedämmung, Schalldämmung und/oder Lichtdämmung und/oder Diffusionshemmung von Räumen, aus einer geschlossen ausgebildete Tasche, wobei die Tasche mit einem Dämmmaterial, insbesondere aus losen Mineralwollfasern, befüllt ist, wobei die Tasche aus zwei wenigstens teilweise aus Kunststoff bestehenden Bahnen gebildet ist, wobei zur Ausbildung der Tasche die zwei sich hinsichtlich ihrer Zusammensetzung und/oder ihrer Oberflächenbeschaffenheit voneinander unterscheidenden Bahnen übereinandergelegt sind und vollständig entlang einem umlaufenden Rand miteinander verbunden sind, **dadurch gekennzeichnet, dass** eine erste der Außenseiten des Dämmelements durch die Zusammensetzung und/oder die Oberflächenbeschaffenheit der ersten Bahn als Wärmeabsorber, Lichtabsorber und/oder UV-Absorber ausgebildet ist, wobei die Außenseite der ersten Bahn schwarz gefärbt ist, und dass eine zweite Außenseite des Dämmelements durch die Zusammensetzung und/oder die Oberflächenbeschaffenheit der zweiten Bahn als Wärmereflektor, Lichtreflektor und/oder UV-Reflektor ausgebildet ist, wobei die Außenseite der zweiten Bahn weiß gefärbt ist.

2. Dämmelement nach Anspruch 1, **dadurch gekennzeichnet, dass** die Zusammensetzung und/oder die Oberflächenbeschaffenheit der Bahnen so eingestellt ist, dass auftreffende elektromagnetische Strahlung mit einer Wellenlänge von 50 µm bis 10 nm unterschiedlich absorbiert und/oder gestreut wird.

3. Dämmelement nach Anspruch 2, **dadurch gekennzeichnet, dass** die Zusammensetzung und/oder die Oberflächenbeschaffenheit der Bahnen so eingestellt ist, dass auftreffende elektromagnetische Strahlung mit einer Wellenlänge von 380 nm bis 780 nm unterschiedlich absorbiert und/oder gestreut wird.

4. Dämmelement nach einem der Ansprüche 1 bis 3, **dadurch gekennzeichnet, dass** die erste der beiden Bahnen ein Schwarzpigment aufweist.

5. Dämmelement nach Anspruch 4, **dadurch gekennzeichnet, dass** das Schwarzpigment Anilinschwarz, Ruß, Eisenoxidschwarz, Spinellschwarz oder ein Gemisch hieraus ist.

6. Dämmelement nach einem der Ansprüche 1 bis 5, **dadurch gekennzeichnet, dass** die zweite der beiden Bahnen ein Weißpigment aufweist.

7. Dämmelement nach Anspruch 6, **dadurch gekennzeichnet, dass** das Weißpigment Bariumsulfat, Titandioxid, Calciumcarbonat, Zinksulfid, Zinkoxid oder ein Gemisch hieraus ist.

8. Dämmelement nach einem der Ansprüche 1 bis 7, deren Diffusionseigenschaften auf zwei Seiten unterschiedlich sind.

9. Decke oder Wand aufweisend eine Vielzahl von Dämmelementen gemäß einem der Ansprüche 1 bis 8, wobei die Dämmelemente in einem bestimmten Muster angeordnet sind, wobei ein Teil der Dämmelemente mit der ersten Bahn dem Raum zugewandt angeordnet ist und der andere Teil der Dämmelemente mit der zweiten Bahn dem Raum zugewandt angeordnet ist.

## Claims

1. Insulating element for use as a wall insulating element or ceiling insulating element in wall and/or ceiling insulations or roof areas for the purpose of thermal insulation, sound insulation and/or light insulation and/or diffusion inhibition of rooms, comprising a closed pocket, the pocket being filled with an insulating material, in particular of loose mineral wool fibers, wherein the pocket is formed from two webs consisting at least partially of plastic, wherein, to form the pocket, the two webs differing from one another in terms of their composition and/or their surface properties are placed one on top of the other and are completely joined to one another along a circumferential edge, **characterized in that** a first of the outer sides of the insulating element is formed by the composition and/or the surface properties of the first web as a heat absorber, light absorber and/or UV absorber, the outer side of the first web being colored black, and **in that** a second outer side of the insulating element is formed by the composition and/or the surface properties of the second web as a heat reflector, light reflector and/or UV reflector, the outer side of the second web being colored white.

2. Insulating element according to claim 1, **characterized in that** the composition and/or the surface properties of the webs are adjusted in such a way that incident electromagnetic radiation with a wavelength of 50 µm to 10 nm is absorbed and scattered differently.

3. Insulating element according to claim 2, **characterized in that** the composition and/or the surface quality of the webs is adjusted such that incident electromagnetic radiation with a wavelength of 380 nm to 780 nm is absorbed and/or scattered differently.

4. Insulating element according to any one of claims 1 to 3, **characterized in that** the first of the two webs includes a black pigment.

5. Insulating element according to claim 4, **characterized in that** the black pigment is aniline black, carbon black, iron oxide black or a mixture thereof.

6. Insulating element according to any one of claims 1 to 5, **characterized in that** the second of the two webs comprises a white pigment.

7. Insulating element according to claim 6, **characterized in that** the white pigment is barium sulfate, titanium dioxide, calcium carbonate, zinc sulfide, zinc oxide or a mixture thereof.

8. Insulation element according to any of claims 1 to 7, the diffusion properties of which are different on two sides.

9. Ceiling or wall, comprising a plurality of insulating elements according to any one of claims 1 to 8, wherein the insulating elements are arranged in a certain pattern, wherein one part of the insulating elements is arranged with the first web facing the room and the other part of the insulating elements is arranged with the second web facing the room.

## Revendications

1. Élément isolant destiné à être utilisé comme élément d'isolation de mur ou élément d'isolation de plafond dans des isolations de mur et/ou de plafond ou dans des zones de toitures à des fins d'isolation thermique, d'isolation phonique et/ou d'isolation contre la lumière et/ou d'inhibition de la diffusion de pièces, constitué d'une poche fermée, la poche étant remplie d'un matériau isolant, en particulier de fibres de laine minérale en vrac, la poche étant formée de deux bandes constituées au moins partiellement de matière plastique, les deux bandes qui se distinguent l'une de l'autre par leur composition et/ou leur état de surface étant superposées pour former la poche et étant entièrement reliées entre elles le long d'un bord périphérique, **caractérisé en ce qu'**une première des faces extérieures de l'élément isolant est réalisée par la composition et/ou l'état de surface de la première bande en tant qu'absorbeur de chaleur, absorbeur de lumière et/ou absorbeur d'UV, la face extérieure de la première bande étant teintée en noir, et **en ce qu'**une deuxième face extérieure de l'élément isolant est réalisée par la composition et/ou l'état de surface de la deuxième bande en tant que réflecteur de chaleur, réflecteur de lumière et/ou réflecteur d'UV, la face extérieure de la deuxième bande étant teintée en blanc.

2. Élément isolant selon la revendication 1, **caractérisé en ce que** la composition et/ou l'état de surface des bandes sont réglés de telle sorte que le rayonnement électromagnétique incident d'une longueur d'onde de 50 µm à 10 nm est absorbé et/ou diffusé différemment.

3. Élément isolant selon la revendication 2, **caractérisé en ce que** la composition et/ou les états de surface des bandes sont réglés de telle sorte que le rayonnement électromagnétique incident d'une longueur d'onde de 380 nm à 780 nm est absorbé et/ou diffusé différemment.

4. Élément isolant selon l'une des revendications 1 à 3, **caractérisé en ce que** la première des deux bandes présente un pigment noir.

5. Élément isolant selon la revendication 4, **caractérisé en ce que** le pigment noir est le noir d'aniline, le noir de carbone, le noir d'oxyde de fer ou un mélange de ceux-ci.

6. Élément isolant selon l'une des revendications 1 à 5, **caractérisé en ce que** la deuxième des deux bandes comprend un pigment blanc.

7. Élément isolant selon la revendication 6, **caractérisé en ce que** le pigment blanc est du sulfate de baryum, du dioxyde de titane, du carbonate de calcium, du sulfure de zinc, de l'oxyde de zinc ou un mélange de ceux-ci.

8. Élément isolant selon l'une des revendications 1 à 7, dont les propriétés de diffusion sont différentes sur deux faces.

9. Plafond ou mur comprenant une pluralité d'éléments isolants selon l'une quelconque des revendications 1 à 8, dans lequel les éléments isolants sont disposés selon un motif déterminé, une partie des éléments isolants étant disposée avec la première bande tournée vers la salle et l'autre partie des éléments isolants étant disposée avec la deuxième bande tournée vers la salle.
